# EUROPÄISCHE PATENTSCHRIFT

(11) **EP 1 201 867 B1**
(45) Veröffentlichungstag und Bekanntmachung des Hinweises auf die Patenterteilung: **02.06.2004**
(21) Anmeldenummer: 00123707.2
(22) Anmeldetag: 31.10.2000
(51) Int. Cl.: E06B 3/48

(54) **Sektionaltor für Cargobehälter**
Cargo vehicle sectional door
Porte sectionnelle pour vehicule de charge

(43) Veröffentlichungstag der Anmeldung: 02.05.2002
(73) Patentinhaber: SIEBAU Siegener Stahlbauten GmbH, 57223 Kreuztal (DE)
(72) Erfinder: Wurm, Ewald M., 57462 Olpe-Rhode (DE)
(74) Vertreter: Albrecht, Rainer Harald, Dr.-Ing.

(56) Entgegenhaltungen:
- US-A- 5 749 407

## Beschreibung

Die Erfindung betrifft ein Sektionaltor, insbesondere für Cargobehälter, mit einem an seitlichen Laufschienen geführten Torblatt aus gelenkig miteinander verbundenen Sektionen, die eine Innenschale, eine Außenschale, eine dazwischen angeordnete Dämmschicht aus Hartschaum und seitliche, in Längsrichtung der Laufschienen sich erstreckende Endkappen aufweisen, wobei die Endkappen als U-Profile ausgebildet sind und den aus der Innenschale, der Außenschale und der Dämmschicht bestehenden Formkörper umfassen. Cargobehälter bezeichnet Transportcontainer für Straßen- und Schienenfahrzeuge sowie Schiffe. Sie sind üblicherweise auf- und abladbar, wobei jedoch auch feste Aufbauten auf Straßen- und Schienenfahrzeugen im Rahmen der Erfindung nicht ausgeschlossen sein sollen.

Ein Sektionaltor des eingangs beschriebenen Aufbaus und mit der angegebenen Zweckbestimmung für Cargobehälter ist aus DE-C 197 23 158 bekannt. Die Formstabilität der das Torblatt bildenden Sektionen, die als zweischalige, einen Dämmstoff enthaltende Hohlkörper ausgebildet sind, ist ausreichend, um die bei einem Transport des Cargobehälters durch den Fahrtwind von außen auf das Torblatt wirkenden Windkräfte aufzunehmen. Bei Bremsvorgängen und insbesondere bei Unfällen besteht die Gefahr, dass die Ladung des Cargobehälters verrutscht und kurzzeitig hohe Kräfte auf die Innenseite des Torblattes einwirken. Für Straßen- und Schienenfahrzeuge wird daher die Forderung gestellt, dass ein für den Einsatz in Cargobehältern bestimmtes Torblatt einer hohen, innen auf das Torblatt wirkenden Belastung standhalten muss. Die Außenseite des Torblattes soll als möglichst glatte, für Werbeaufdrucke geeignete Fläche ausgebildet sein. Verstärkungsprofile an der Außenschale sind daher unerwünscht. An der Innenschale der Sektionen werden Verstärkungsprofile akzeptiert, doch dürfen sie nur geringfügig in den Laderaum vorstehen. Sie dürfen das Nutzvolumen des Cargobehälters nicht reduzieren. Vor allem muss ausgeschlossen sein, dass die Verstärkungsprofile beim Öffnen und Schließen des Sektionaltores an der Ladung hängen bleiben.

Der Erfindung liegt die Aufgabe zugrunde, ein für Cargobehälter geeignetes Sektionaltor anzugeben, das einer auf die Innenseite wirkenden hohen Belastung ohne Zerstörung standhält.

Die Aufgabe wird bei einem Sektionaltor des eingangs beschriebenen Aufbaus erfindungsgemäß dadurch gelöst,
dass an der Innenschale der Sektionen Verstärkungsprofile befestigt sind, die sich über die gesamte Länge der Sektion bis zu den Endkappen erstrecken und mit diesen verbunden sind, und
dass im Bereich der Endkappen Versteifungsprofile in die Dämmschicht eingesetzt sind, die mit den Endkappen verbunden sind und das Querschnittsprofil der Endkappen versteifen,
wobei die Verstärkungs- und Versteifungsprofile so aufeinander abgestimmt sind, dass die Dämmschicht bei einer zulässigen Verformung der Innenschale unter einer gleichmäßig auf die Innenschale wirkenden Prüflast, die mindestens 800 kg/m² beträgt, und Scherbeanspruchungen, die einen Riss des Hartschaumes bewirken, von der Dämmschicht ferngehalten werden. Die zulässige Verformung der Innenschale, die sich aus einem elastisch reversiblen Anteil und einem irreversiblen Deformationsanteil zusammensetzt, wird zweckmäßig so festgelegt, dass der nach Entlastung bleibende irreversible Deformationsanteil kleiner ist als 15 mm. Bei diesem Wert ist das Torblatt noch in vollem Umfange funktionsfähig.

Aufgrund der Formstabilität der durch Versteifungsprofile verstärkten Endkappen wird die Außenschale der Sektionen unter Zugspannung gesetzt, wenn die Innenschale sich unter Last durchbiegt. Bei hoher Formstabilität der Endkappen nimmt die Zugspannung in der Außenschale mit zunehmender Durchbiegung der Innenschale zu. Sie wirkt einer Durchbiegung der Außenschale entgegen. Das hat zur Folge, dass die aus Hartschaum, z. B. einem Polyurethanschaum, bestehende Dämmschicht zunehmend fest zwischen Innenschale und Außenschale eingespannt wird und im Wesentlichen nur Druckkräften ausgesetzt ist. Die Erfindung beruht auf der Überlegung, dass Hartschaum hohe Druckkräfte aufnehmen kann, hingegen bei Scherbeanspruchungen reißt. Durch die erfindungsgemäße Anordnung werden Scherbeanspruchungen, die ein Reißen des Hartschaumes bewirken, von der Dämmschicht ferngehalten.

Gemäß einer bevorzugten Ausführung der Erfindung sind die Verstärkungsprofile an der sichtbaren Seite der Innenschale befestigt und weisen eine in den Innenraum des Cargobehälters vorstehende Höhe von weniger als 20 mm auf. Bevorzugt ist die Verwendung von U-förmigen Profilen mit einer Schenkelbreite von etwa 15 mm.

Die in den Endkappen angeordneten Versteifungsprofile bestehen zweckmäßig aus Abschnitten eines Rechteckrohres oder Hutprofils, welches einen U-förmigen Querschnitt und an die U-Schenkel angeformte, nach außen abstehende Flanschflächen aufweist. Dabei sind die Verstärkungsprofile und die Versteifungsprofile vorzugsweise durch Schrauben oder Nieten, welche Bohrungen der Innenschale durchfassen, miteinander verbunden. Die Schraub- oder Nietverbindungen sind bei einer innenseitigen Belastung des Torblatte hohen Scherbeanspruchungen ausgesetzt und bestehen daher zweckmäßig aus einem scherfesten Material, vorzugsweise einem Vergütungsstahl. Auch zur Verbindung der Außenschale mit den Endkappen sind aus einem Vergütungsstahl bestehende Nieten zweckmäßig.

Die Verstärkungsprofile können mit der Innenschale der Sektionen verklebt oder durch Nieten verbunden sein.

Im Folgenden wird die Erfindung anhand einer lediglich ein Ausführungsbeispiel darstellenden Zeichnung erläutert. Es zeigen schematisch
- Fig. 1: die Innenansicht eines Sektionaltores für Cargobehälter,
- Fig. 2: das Detail X aus Fig. 1 in einer vergrößerten, perspektivischen Darstellung,
- Fig. 3: die perspektivische Darstellung einer Sektion des Sektionaltores aus Fig. 1,
- Fig. 4: einen Querschnitt durch die in Fig. 3 dargestellte Sektion, und zwar im Bereich einer Abschlusskappe.

Das in Fig. 1 dargestellte Sektionaltor ist in einem Cargobehälter eingebaut, dessen boden- und oberseitige Umrisse 1 schematisch angedeutet sind. Es weist ein an seitlichen Laufschienen 2 geführtes Torblatt 3 aus gelenkig miteinander verbundenen Sektionen 4 auf, deren sandwichartiger Aufbau aus Fig. 2 ersichtlich ist. Die Sektionen 4 bestehen aus einer Innenschale 5, einer Außenschale 6, einer dazwischen angeordneten Dämmschicht 7 aus Hartschaum und weisen in Längsrichtung der Laufschienen 2 sich erstreckende, seitliche Endkappen 8 auf. Die Endkappen 8 sind als U-Profile ausgebildet und umfassen den aus der Innenschale 5, der Außenschale 6 und der Dämmschicht 7 bestehenden Formkörper.

In den Fig. 3 und 4 ist eine der das Torblatt bildenden Sektionen 4 perspektivisch sowie in einem durch die Endkappe 8 gelegten Querschnitt dargestellt. Einer vergleichenden Betrachtung der Figuren entnimmt man, dass an der Innenschale 5 der Sektion Verstärkungsprofile 9 befestigt sind, die sich über die gesamte Länge der Sektion bis zu den Endkappen 8 erstrecken und mit diesen verbunden sind. Im Bereich der Endkappen sind Versteifungsprofile 10 in die Dämmschicht 7 der Sektion eingetrieben und mit den Endkappen 8 verbunden, um das Querschnittsprofil der Endkappen 8 zu versteifen. Sie bestehen im Ausführungsbeispiel aus einem Hutprofil, das einen U-förmigen Quertschnitt und an die U-Schenkel angeformte, nach außen abstehende Flanschflächen aufweist. Als Versteifungsprofile 10 sind auch Rechteckrohrabschnitte und ähnliche Profilkörper geeignet. Die Verstärkungsprofile und die Versteifungsprofile sind im Ausführungsbeispiel durch Nieten 11, welche Bohrungen der Innenschale 5 durchfassen, miteinander verbunden. Die Außenschale 6 ist durch eine Anzahl von Nietverbindungen 12 an die Endkappe 8 und die im Bereich der Endkappen eingesetzten Versteifungsprofile 10 angeschlossen. Bei einer auf die Innenschale 5 wirkenden Last werden die Nietverbindungen 11,12 im Bereich der Endkappe 8 hohen Scherkräften ausgesetzt, so dass zumindest die im Bereich der Endkappe 8 verwendeten Befestigungsmittel 11,12 aus einem scherfesten Material, vorzugsweise einem Vergütungsstahl, bestehen sollten. Im Ausführungsbeispiel werden Edelstahlnieten 11,12 verwendet. Die Verstärkungsprofile 9 sind mit der Innenschale 5 der Sektionen verklebt oder - wie im Ausführungsbeispiel - an dieser durch eine Anzahl vorzugsweise in gleichmäßigen Abschnitten angeordneter Nietverbindungen 13 befestigt.

Bei einem Transport von Cargobehältern z. B. auf Straßenund Schienenfahrzeugen, kann das Torblatt 3 einer hohen, auf die Torblattinnenseite des Torblattes wirkenden Last ausgesetzt sein, wenn die Ladung infolge eines Unfalles verrutscht. Die erfindungsgemäß vorgesehenen Verstärkungsund Versteifungsprofile 9,10 verleihen den sandwichartig aufgebauten Sektionen 4 ausreichende Formstabilität und Festigkeit im Falle einer auf die Innenschale 5 wirkenden Last. Erfindungsgemäß sind die Verstärkungs- und Versteifungsprofile 9,10 dabei so aufeinander abgestimmt, dass die Dämmschicht 7 bei einer zulässigen Verformung der Innenschale 5 unter einer gleichmäßig auf die Innenschale 5 wirkenden Prüflast, die mindestens 800 kg/m² beträgt, zwischen der sich verformenden Innenschale 5 und der dabei unter Zugspannung stehenden Außenschale 6 auf Druck beansprucht ist und Scherbeanspruchungen, die einen Riss des Hartschaumes bewirken, von der Dämmschicht 7 ferngehalten werden. Die Verformung der Innenschale 5, die sich aus einem elastisch reversiblen Anteil und einem irreversiblen Deformationsanteil zusammensetzt, wird so festgelegt, dass der nach Entlastung bleibende irreversible Deformationsanteil kleiner ist als 15 mm, und zwar gemessen in der Mitte der Sektion. Bei diesem Wert ist eine ordnungsgemäße Funktion des Sektionaltors noch problemlos gewährleistet. Die an der sichtbaren Seite der Innenschale 5 befestigten Verstärkungsprofile sollen weniger als 20 mm in dem Innenraum des Cargobehälters vorstehen. Im Ausführungsbeispiel weisen die als Hutprofil mit einem U-förmigen Querschnitt und seitlich abstehenden Flanschflächen ausgebildeten Verstärkungsprofile 9 eine Höhe von etwa 15 mm auf.

Nach der erfindungsgemäßen Lehre können zweischalige, mit einem z. B. aus Polyurethan bestehenden Hartschaum gedämmte Sektionen, die in Sektionaltoren für Garagen und Lagerräumen eingesetzt werden, auf einfache Weise umgerüstet werden, so dass sie für Tore in Cargobehältern einsetzbar sind. An dem aus Innenschale, Außenschale und Dämmmaterial bestehenden sandwichartigen Formkörper sind keinerlei Änderungen erforderlich. Die Umrüstung besteht darin, dass an den Innenschalen nachträglich Verstärkungsprofile befestigt und im Bereich der Endkappen Versteifungsprofile eingesetzt werden, wobei die Versteifungs- und Verstärkungsprofile entsprechend der erfindungsgemäßen Lehre aufeinander abzustimmen sind.

### Vergleichsbeispiele

Zu Grunde liegt die Sektion eines handelsüblichen Sektionaltores für Garagen und ortsfeste Lagerräume. Sie weist eine Innenschale, eine Außenschale und eine dazwischen angeordnete Dämmschicht aus Polyurethan-Hartschaum auf. Innenschale und Außenschale bestehen aus 0,55 mm Stahlblech. Der aus Innenschale, Außenschale und Dämmschicht bestehende Formkörper besitzt eine Breite von 488 mm und eine Länge von 2420 mm. Die seitlich angeschlossenen Endkappen bestehen aus 1,0 mm Stahlblech.

Die Sektion wurde mit der Außenschale nach unten auf zwei Stützen aufgebockt, wobei die freitragende Länge 2370 mm betrug. An der Oberseite wurden anschließend in gleichmäßiger Lastverteilung Prüflasten aufgebracht.

### 1. Versuch

In einem Referenzversuch wurde die beschriebene Sektion ohne Versteifungs- und Verstärkungsprofile getestet. Bei einer Belastung von 420 kg wurde in der Sektionsmitte eine Durchbiegung von 40 mm gemessen. Bei einer Belastung von 480 kg ist die Sektion gebrochen.

### 2. Versuch

An der Außenseite der Sektion wurden drei Verstärkungsprofile angebracht, die sich über die gesamte Länge der Sektion bis zu den Endkappen erstreckten und mit diesen verbunden wurden. Die Verstärkungsprofile bestanden aus 1,5 mm dickem Stahlblech und besaßen ein U-Profil mit einem 20 mm breiten Steg und 15 mm hohen Schenkeln. An das U-Profil schließen seitliche Abkantungen an, die mit der Innenschale und den Endkappen der Sektion vernietet wurden. Die in der beschriebenen Weise verstärkte Sektion konnte bis zu 940 kg belastet werden. Bei der Belastung von 940 kg wurde eine Durchbiegung in der Sektionsmitte von 58 mm gemessen. Bei 960 kg löste sich die Außenschale vom Hartschaum und kam es zu einem Bruch der Sektion.

### 3. Versuch

Eine entsprechend dem 2. Versuch mit drei innenseitigen Verstärkungsprofilen ausgerüstete Sektion wurde zusätzlich mit Versteifungsprofilen verstärkt, die zur Erhöhung der Formstabilität der Endkappen in die Endkappen eingesetzt wurden. Die Versteifungsprofile waren als Hutprofile ausgebildet und mit Nieten aus Edelstahl mit der Außenschale sowie den an der Innenschale angebrachten Verstärkungsprofilen verbunden. Die erfindungsgemäß ausgebildete Sektion hielt einer Belastung von 1080 kg bei einer in der Sektionsmitte gemessenen Durchbiegung von 69 mm stand. Nach Entlastung der Sektion wurde ein irreversibler Deformationsanteil von 7 mm gemessen.

### 4. Versuch

Aus den im 3. Versuch beschriebenen erfindungsgemäßen Sektionen wurde ein Torblatt mit fünf Sektionen hergestellt. Das Torblatt hielt einer auf die Innenseite wirkenden Belastung von 5,5 t problemlos stand.

## Patentansprüche

1. Sektionaltor, insbesondere für Cargobehälter, mit einem an seitlichen Laufschienen (2) geführten Torblatt (3) aus gelenkig miteinander verbundenen Sektionen (4), die eine Innenschale (5), eine Außenschale (6), eine dazwischen angeordnete Dämmschicht (7) aus Hartschaum und seitliche, in Längsrichtung der Laufschienen 2) sich erstreckende Endkappen (8) aufweisen, wobei die Endkappen (8) als U-Profile ausgebildet sind und den aus der Innenschale, der Außenschale (6) und der Dämmschicht (7) bestehenden Formkörper umfassen, **dadurch gekennzeich-net,**
**dass** an der Innenschale (5) der Sektionen (4) Verstärkungsprofile (9) befestigt sind, die sich über die gesamte Länge der Sektion bis zu den Endkappen (8) erstrecken und mit diesen verbunden sind, und
**dass** im Bereich der Endkappen (8) Versteifungsprofile (10) in die Dämmschicht (7) eingesetzt sind, die mit den Endkappen (8) verbunden sind und das Querschnittsprofil der Endkappen (8) versteifen,
wobei die Verstärkungs- und Versteifungsprofile (9, 10) so aufeinander abgestimmt sind, dass die Dämmschicht (7) bei einer zulässigen Verformung der Innenschale (5) unter einer gleichmäßig auf die Innenschale wirkenden Prüflast, die mindestens 800 kg/m² beträgt, zwischen der sich verformenden Innenschale (5) und der dabei unter Zugspannung stehenden Außenschale (6) auf Druck beansprucht ist und Scherbeanspruchungen, die einen Riss des Hartschaumes bewirken, von der Dämmschicht (7) ferngehalten werden.

2. Sektionaltor nach Anspruch 1, **dadurch gekennzeichnet, dass** die zulässige Verformung der Innenschale (5), die sich aus einem elastisch reversiblen Anteil und einem irreversiblen Deformationsanteil zusammensetzt, so festgelegt ist, dass der nach Entlastung bleibende irreversible Deformationsanteil kleiner ist als 15mm.

3. Sektionaltor nach Anspruch 1, **dadurch gekennzeichnet, dass** die Verstärkungsprofile (9) an der sichtbaren Seite der Innenschale (5) befestigt sind und eine in den Innenraum des Cargobehälters vorstehende Höhe von weniger als 20mm aufweisen.

4. Sektionaltor nach einem der Ansprüche 1 bis 3, **dadurch gekennzeichnet, dass** die im Bereich der Endkappen (8) angeordneten Versteifungsprofile (10) aus Abschnitten eines Rechteckrohres oder eines Hutprofils, welches einen U-förmigen Querschnitt und an die U-Schenkel angeformte, nach außen abstehende Flanschflächen aufweist, bestehen.

5. Sektionaltor nach einem der Ansprüche 1 bis 4, **dadurch gekennzeichnet, dass** die Verstärkungsprofile (9) und die Versteifungsprofile (10) durch Schrauben oder Nieten (11), welche Bohrungen der Innenschale (5) durchfassen, miteinander verbunden sind.

6. Sektinaltor nach Anspruch 5, **dadurch gekennzeichnet, dass** die Verstärkungsprofile (9) und die Versteifungsprofile (9) durch Nieten (11) aus einem scherfesten Material, vorzugsweise Vergütungsstahl, verbunden sind.

7. Sektionaltor nach einem der Ansprüche 1 bis 6, **dadurch gekennzeichnet, dass** die Verstärkungsprofile (9) mit der Innenschale (5) der Sektionen verklebt oder durch Nieten (11) verbunden sind.

## Claims

1. A sectional door, in particular for cargo containers, with a door leaf (3) guided on lateral running rails (2), said door leaf consisting of sections (4) connected to one another in a hinged manner, which sections have an inner shell (5), an outer shell (6), an insulating layer (7) of rigid foam arranged between the latter, and lateral end caps (8) extending in the longitudinal direction of the running rails (2), whereby the end caps (8) are designed as U-profiles and encompass the shaped body consisting of the inner shell, the outer shell (6) and insulating layer (7), **characterised in that**
there are fixed to the inner shell (5) of the sections (4) reinforcing profiles (9) which extend over the whole length of the section up to the end caps (8) and are connected with the latter, and
that, in the area of the end caps (8), there are inserted into the insulating layer (7) stiffening profiles (10), which are connected with the end caps (8) and stiffen the cross-sectional profile of the end caps (8),
whereby the reinforcing and stiffening profiles (9, 10) are matched to one another in such a way that the insulating layer (7), in the presence of a permissible deformation of the inner shell (5) under a test load acting uniformly on the inner shell, said test load amounting to at least 800 kg/m², is subjected to a compressive load between the deforming inner shell (5) and the outer shell (6) under tensile stress, and shearing stresses which cause a crack in the rigid foam are kept away from the insulating layer (7).

2. The sectional door according to claim 1, **characterised in that** the permissible deformation of the inner shell (5), which consists of an elastically reversible part and an irreversible deformation part, is established such that the irreversible deformation part remaining after removal of the load is smaller than 15 mm.

3. The sectional door according to claim 1, **characterised in that** the reinforcing profiles (9) are fixed to the visible side of the inner shell (5) and have a height of less than 20 mm projecting into the interior of the cargo container.

4. The sectional door according to any one of claims 1 to 3, **characterised in that** the stiffening profiles (10) arranged in the area of the end caps (8) consist of sections of a rectangular tube or a top-hat profile, which has a U-shaped cross-section and flange faces formed on the U-legs and projecting outwards.

5. The sectional door according to any one of claims 1 to 4, **characterised in that** the reinforcing profiles (9) and the stiffening profiles (10) are joined together by screws or rivets (11), which grip through holes in the inner shell (5).

6. The sectional door according to claim 5, **characterised in that** the reinforcing profiles (9) and the stiffening profiles (10) are joined by rivets (11) made of a shear-resistant material, preferably tempering steel.

7. The sectional door according to any one of claims 1 to 6, **characterised in that** the reinforcing profiles (9) are glued or joined by rivets (11) with the inner shell (5).

## Revendications

1. Porte sectionnelle, notamment destinée à des contenants de fret, dotée d'un vantail (3) de porte coulissant dans des rails de guidage latéraux (2) et composé de sections (4) reliées entre elles par une liaison articulée et comportant un panneau intérieur (5) et un panneau extérieur (6) séparés par une couche isolante (7) en mousse rigide et des capuchons d'extrémité (8) s'étendant dans le sens longitudinal des rails (2), sachant que les capuchons d'extrémité (8) sont réalisés sous la forme de profilés en U et renferment le corps de forme composé du panneau intérieur, du panneau extérieur (6) et de la couche isolante (7), **caractérisée en ce que**
des profilés de renfort (9) sont fixés au panneau intérieur (5) des sections (4) et s'étendent sur toute la longueur de la section jusqu'au capuchons d'extrémité (8) auxquels ils sont reliés, et
que dans la zone des capuchons d'extrémités (8), des profilés raidisseurs (10) sont intégrés dans la couche isolante (7) et reliés aux capuchons d'extrémité (8) pour renforcer le profil transversal des capuchons d'extrémité (8),
sachant que les profilés de renfort et raidisseurs (9, 10) sont adaptés les uns aux autres de telle manière que dans le cas d'une déformation admissible du panneau intérieur (5) sous l'action d'une charge d'essai de 800 kg/m² au moins, exercée uniformément sur le panneau intérieur (5), la couche isolante (7), prise entre le panneau intérieur (5) qui se déforme et le panneau extérieur (6) sollicité en traction, subisse un effort de compression et que les efforts de cisaillement entraînant une rupture de la mousse rigide soient tenus à l'écart de la couche isolante (7) .

2. Porte sectionnelle selon la revendication 1, **caractérisée en ce que** la déformation admissible du panneau intérieur (5) dont une part est de type élastique réversible et une part de type plastique irréversible, est déterminée de telle manière qu'après relâchement de la sollicitation, la part de déformation irréversible restante est inférieure à 15 mm.

3. Porte sectionnelle selon la revendication 1, **caractérisée en ce que** les profiles de renfort (9) sont fixés sur le côté apparent du panneau intérieur (5) et présentent une hauteur faisant saillie dans l'intérieur du contenant de fret de moins de 20 mm.

4. Porte sectionnelle selon l'une des revendications 1 à 3, **caractérisée en ce que** les profilés raidisseurs (10) disposés dans la zone des capuchons d'extrémité (8) consistent en des sections d'un tube rectangulaire ou d'un profilé oméga présentant une section en forme de U et, solidaires des branches du U, des surfaces de bridage faisant saillie vers l'extérieur.

5. Porte sectionnelle selon l'une des revendications 1 à 4, **caractérisée en ce que** les profilés de renfort (9) et les profilés raidisseurs (10) sont assemblés ensemble par des vis ou rivets (11) traversant des trous dans le panneau intérieur (5).

6. Porte sectionnelle selon la revendication 5, **caractérisée en ce que** profilés de renfort (9) et les profilés raidisseurs (10) sont assemblés par des rivets (11) réalisés dans un matériau résistant au cisaillement, de préférence en acier traité.

7. Porte sectionnelle selon l'une des revendications 1 à 6, **caractérisée en ce que** les profilés de renfort (9) sont assemblés au panneau intérieur (5) des sections par collage ou par rivets (11).
